# FASCICULE DE BREVET EUROPEEN

(11) **EP 4 036 193 B1**
(45) Date de publication et mention de la délivrance du brevet: **13.08.2025**
(21) Numéro de dépôt: 22153289.8
(22) Date de dépôt: 25.01.2022
(51) Int. Cl.: C10M 105/04, G04B 31/08, C10N 30/06, C10N 30/00, C10N 40/06

(54) **PROCÉDÉ DE LUBRIFICATION D'UN ARBRE DE BALANCIER AMAGNÉTIQUE D'UNE PIÈCE D'HORLOGERIE**
VERFAHREN ZUR SCHMIERUNG EINER NICHT MAGNETISCHE AUSGLEICHSWELLE EINER UHR
METHOD FOR LUBRICATION OF A NON-MAGNETIC BALANCE SHAFT OF A TIMEPIECE

(30) Priorité: 02.02.2021 CH 942021
(43) Date de publication de la demande: 03.08.2022
(73) Titulaire: Richemont International S.A., 1752 Villars-sur-Glâne (CH)
(72) Inventeur: GOUIDER, Mohamed, 2000 Neuchâtel (CH); DIABY, Moussa, 78330 Fontenay le Fleury (FR); ROLLAND, Julian, 01170 Segny (FR)
(74) Mandataire: Patentsmith SA

(56) Documents cités:
- CN-A- 111 019 744
- US-A1- 2013 130 951

## Description

### Domaine technique

La présente invention se rapporte au domaine de l'horlogerie et concerne, plus particulièrement, un procédé de lubrification d'un arbre de balancier amagnétique d'une pièce d'horlogerie.

### Etat de la technique

La lubrification des pièces d'horlogerie repose sur des connaissances acquises depuis de nombreuses années au gré d'expérimentation et également d'empirisme. La tribologie d'un système dépend de nombreux paramètres, des états de surfaces des parties interagissant, des vitesses et pression de contact, du lubrifiant (nature chimique, viscosité...). La complexité de ces interactions induit que lorsqu'un système tribologique a été optimisé pour donner satisfaction, il est difficile de le faire évoluer à un niveau industriel. En effet, l'expérience montre qu'une modification d'un paramètre peut complètement déséquilibrer le système et la recherche d'un nouveau système ayant les mêmes performances est particulièrement difficile.

En pratique, si on prend l'exemple de la lubrification de l'arbre de balancier, le système qui fonctionne traditionnellement comprend un arbre en acier au carbone de type 20AP, dont les pivots ont été roulés puis polis pour leur donner une forme, une dureté et un état de surface spécifiques. Ces pivots coopèrent avec des pierres en rubis/corindon, et le tout est généralement lubrifié avec une huile fournie par le fabricant Moebius, sous la référence Synt-A-Lube 9010. A l'heure actuelle, l'ensemble de ces paramètres permet d'avoir un tribosystème performant, et une huile ayant une stabilité chimique satisfaisante pour que les performances soient durables.

Avec l'augmentation importante de la présence des champs magnétiques dans l'environnement moderne, du fait des ondes de tout genre, les mouvements horlogers réalisés avec des matériaux traditionnels, à base de fer et présentant une grande sensibilité aux champs magnétiques, peuvent être déréglés après une exposition à ces champs magnétiques. Une des manières de pallier ce défaut, est de mettre en œuvre des matériaux amagnétiques sur certaines pièces spécifiques du mouvement horloger, notamment sur des éléments de l'organe réglant ou sur des éléments en mouvement.

Ainsi, des acteurs de l'horlogerie travaillent aujourd'hui à de nouveaux matériaux pour réaliser des composants horlogers, notamment des arbres de balancier, et on relève un nombre toujours plus grand de demandes de brevet sur ces sujets. Toutefois, avec ces matériaux, les lubrifiants habituels ne donnent pas toujours satisfaction, soit en termes de frottement, soit en termes de vieillissement des pivots. De manière contre-intuitive, ces deux paramètres ne vont pas de paire et on peut avoir un lubrifiant qui permet de réduire les frottements d'un système tribologique, tout en laissant observer une usure prématurée de l'arbre ou du palier.

De plus, pour des questions de logistique, on comprend également que sur les plateformes des marques horlogères assurant les services d'entretien des pièces d'horlogerie en circulation, on devra bientôt être en capacité de s'occuper de pièces d'horlogerie présentant des composants en acier, de type conventionnel, et de pièces d'horlogerie présentant des composants en matériaux amagnétiques. Vu la complexité des paramètres en jeux évoquée ci-dessus, il découle qu'il semble inéluctable de devoir gérer des lubrifiants différents, à mettre en œuvre en fonction du tribosystème. A l'échelle internationale, le suivi de l'approvisionnement de plusieurs références est en soi un enjeu. Identifier un lubrifiant qui pourrait fonctionner avec une performance équivalente, dans des tribosystèmes différents, présenterait un avantage déterminant.

Pour le surplus, le document CN111019744 décrit un lubrifiant comprenant des cyclopentanes multi-alkylés (MAC) pour la lubrification de systèmes micro-électromécaniques de machines spatiales, notamment en raison de sa faible volatilité qui le destine donc particulièrement bien pour des utilisations dans l'espace ou dans un environnement à faible pression. Cependant, il n'y a aucune indication dans ce document qu'un tel lubrifiant convienne pour la lubrification d'un arbre de balancier, ou même pour une utilisation dans l'horlogerie mécanique considérée plus généralement. D'autant que, comme on l'a expliqué ci-dessus, la modification d'un des paramètres d'un système tribologique n'est pas du tout évidente si l'on veut obtenir des performances similaires, voire les améliorer.

La présente invention a pour but de résoudre les problèmes susmentionnés.

### Divulguation de l'invention

De façon plus précise, un premier aspect de l'invention concerne un procédé de lubrification d'un arbre de balancier amagnétique d'une pièce d'horlogerie tel que revendiqué dans les revendications, ainsi qu'une utilisation d'un lubrifiant spécifique dans un tel but.

### Brève description des dessins

D'autres détails de l'invention apparaîtront plus clairement à la lecture de la description qui suit, faite en référence au dessin annexé dans lequel :
- la figure 1 représente des résultats comparatifs de tests au tribomètre, de différents lubrifiants, dans différents tribosystèmes,
- la figure 2 représente des résultats de tests d'oxydation de différents lubrifiants.

### Mode de réalisation de l'invention

Face au besoin de trouver des lubrifiants qui permettent de résoudre les problèmes exposés dans l'introduction de la présente demande, la demanderesse a identifié des lubrifiants d'un nouveau type pour l'horlogerie, présentant des résultats particulièrement intéressants.

Ainsi, comme nous allons le détailler par la suite, un lubrifiant dont la composition est à base d'au moins un cyclopentane multi-alkylés (MAC), est particulièrement intéressant dans un contexte horloger, pour lubrifier un arbre de balancier amagnétique.

On a représenté sur la figure 1 des résultats comparatifs présentant des essais sur tribomètre, établissant des conditions tribologiques similaires à celles d'un arbre de balancier frottant dans son palier. Ces tests sont effectués avec un tribomètre Tribolab commercialisé par Brücker, avec un contact métal-rubis lubrifié, de type sphère/plan. Le mouvement relatif entre le métal et le rubis est de type linéaire alternatif, pour être comparable aux frottements réels d'un arbre de balancier dans son palier. On mesure ensuite le volume de métal entamé par le frottement, sur une certaine période.

Ces résultats indiquent en abscisse le volume usé sur le pion de mesure et le coefficient de frottement mesuré entre le pion et la surface de base. Le domaine situé à gauche de la figure, et indiqué par un domaine délimité par un trait mixe., correspondant à une usure non quantifiable ou à une usure acceptable, indique des couples matière/lubrifiant qui satisfont au cahier des charges.

La figure indique donc les points obtenus pour les lubrifiants suivants :
- INV, qui est une huile de type MAC selon l'invention,
- Synt-A-Lube 9010, qui est l'huile de référence, commercialisée par Moebius,
respectivement testés sur des éprouvettes en acier conventionnel, de type 20AP, en acier base Chrome et Manganèse, en acier base Chrome et Nickel.

On constate que l'huile INV donne des résultats exceptionnels pour lubrifier un contact entre un acier base Cr, Mn et un rubis, et donne également des résultats satisfaisants avec les autres éprouvettes en acier de type 20AP ou en acier base Cr, Ni. L'huile 9010, pour lubrifier un acier 20AP sur du rubis, détermine la référence actuelle. Toutefois, on remarque également qu'elle n'est pas conforme aux attentes pour un acier base Cr, Mn ou Cr, Ni, et qu'elle ne peut donc convenir qu'à un nombre restreint de tribosystèmes.

On a également effectué des tests de stabilité à l'oxydation, via l'équipement connu sous le nom de RapidOxy, qui consiste à appliquer une pression d'oxygène définie, sous une certaine température. On mesure une baisse de pression correspondant à l'absorption de l'oxygène par le lubrifiant, ce qui permet de détecter la sensibilité à l'oxydation du lubrifiant.

La figure 2 nous montre le résultat de ces tests pour l'huile INV, comparée à la référence Synt-A-Lub 9010, pour une pression de 700kPa, à 100°C, avec comme différence de pression cible, une baisse de 10%. On constate que la baisse de pression est bien plus lente pour l'huile INV que pour l'huile Synt-A-Lub 9010, avec un facteur 2 entre les deux. Cela signifie que l'huile INV résiste beaucoup mieux à l'oxydation et donc vieillit mieux également.

Ainsi, le lubrifiant à base de MAC testé présente, avec un arbre en acier base Cr, Mn, des performances bien meilleures que la référence actuelle (Moebius 9010 + arbre 20AP). Avec des arbres d'autres natures, les résultats sont sensiblement au niveau de la référence et permettent donc d'obtenir des résultats conformes au cahier des charges.

En outre, cette famille de lubrifiant présente encore des plages d'optimisation en fonction des utilisations souhaitées. On sait en effet qu'il est préférable d'adapter la viscosité d'un lubrifiant en fonction des vitesses de contact et des pressions subies, selon l'application visée.

De manière particulièrement avantageuse, on peut formuler, des huiles de type MAC, c'est-à-dire comprenant au moins un cyclopentane multi-alkylés, de différentes viscosité (dans la présente demande, sauf mention contraire, toutes les viscosités sont données pour une température de 40°C), comprises entre 40 mPa.s et 2200 mPa.s, avec ou sans additifs, choisis parmi les additifs suivants : anti-usure, anti-oxydation, modificateur de frottement, un additif Extrême-Pression et un modificateur d'indice de viscosité.

On peut également utiliser des huiles de type MAC comme huiles de base, pour former des graisses, avec un agent épaississant choisi, par exemple, parmi des particules épaississantes organiques ou inorganiques, des cires ou des savons métalliques. Plus particulièrement, on pourra utiliser comme épaississant des particules de PTFE dispersées dans l'huile de base. On pourra par exemple travailler avec des graisses présentant un grade compris entre 3 et 00, de préférence un grade compris entre 2 et 1 selon l'échelle NLGI (National Lubricating Grease Institute).

Avec ces différentes possibilités, outre l'arbre de balancier amagnétique visé par l'invention, on peut également lubrifier tous les composants de la montre qui sont en mouvement ou qui sont sujets à friction. On peut nommer à titre d'exemple les roues, et notamment les surfaces de travail de certains engrenages, par exemple d'un mécanisme de remontage ; les coussinets empierrés ou simples et les arbres de mobiles qui y sont logés ; les organes d'échappement comprenant les dents de la roue d'échappement et les palettes ; le ressort moteur et le barillet, le roulement de masse oscillante. Cette liste d'exemples ne fait pas partie de l'invention et n'est pas exhaustive.

Ainsi, on pourra optimiser les plages de viscosité en fonction de la typologie des contacts à lubrifier. Par exemple, pour l'arbre de balancier, on pourra choisir une plage de viscosité comprise entre 40mPa.s et 250mPa.s, préférentiellement comprise entre 50mPa.s et 120mPa.s.

Pour les pivots de rouage rapide (échappement, balancier, roue de seconde...), on pourra choisir une plage de viscosité comprise entre 40mPa.s et 250mPa.s, préférentiellement comprise entre 50mPa.s et 120mPa.s.

Pour les mécanismes de remontage, paliers avec et/ou sans huilier (métal/rubis et/ou métal/métal), on pourra citer notamment le système automatique (excentrique, pivot), les pivots de rouage lent (barillet, roues de moyenne, minuterie...), on pourra choisir une plage de viscosité comprise entre 200mPa.s et 2200mPa.s, préférentiellement comprise entre 350mPa.s et 2100mPa.s, et encore plus préférentiellement comprise entre 380mPa.s et 2080mPa.s

Pour les roulements de masse, en Acier ou en Céramique, on pourra choisir une plage de viscosité comprise entre 40mPa.s et 120mPa.s, préférentiellement comprise entre 45 et 60mPa.s.

En termes de matières avec lesquelles les lubrifiants à base de MAC peuvent donner des bons résultats, on peut notamment citer des arbres de balancier amagnétiques réalisés dans les alliages suivants :
- Base Mn et alliage Mn-Cr (Biodur),
- Base Cr et alliage Cr-Ni (Inox),
- Base Co (Nivaflex, Phynox,...),
- Base Pd (Isoplus) ;
- Des verres métalliques massifs (c'est-à-dire des métaux amorphes massifs, aussi connu par l'anglais « bulk metallic glasses ») amagnétiques ;
- Des céramiques ;
- Des alliages Inconel amagnétiques ;
- Des alliages ISO P, ISO S et ISO H amagnétiques ;
- Des alliages inoxydables austénitiques.

En ce qui concerne les alliages Inconel, ces derniers comprennent au moins 50% de Nickel, entre 13 et 30% de Chrome et des éléments choisis parmi le Fe, Mo, Nb, Ta, Co, Mn, Cu, AI, Ti, Si, C, S, P et B. Plus particulièrement, les alliages appropriés peuvent être un inconel 718. Cet alliage comprend entre 50 et 55% de Nickel, entre 17 et 21% de Chrome, entre 2,8 et 3,3% de Molybdène, entre 4,75 et 5,50% de Niobium, entre 0 et 1,0% de Cobalt, entre 0 et 0,35% de Manganèse, entre 0 et 0,30% de Cuivre, entre 0,20 et 0,80% d'Aluminium, entre 0,65 et 1,15% de Titane, entre 0 et 0,35% de Silicium, entre 0 et 0,08% de Carbone, entre 0 et 0,015% de Souffre, entre 0 et 0,015% de Phosphore, et entre 0 et 0,006% de Bore, et le solde de Fer.

En ce qui concerne les autres alliages mentionnés ci-dessus, les matières suivantes peuvent être utilisées :
- ISO P : Aciers fortement alliés (> 5% d'éléments d'alliage), recuits, trempés et revenus ;
- ISO S : Superalliages réfractaires hors titane (Base fer, base nickel, base Cobalt), recuits, vieillis, coulés ;
- ISO H : Aciers trempés, trempés et revenus, fonte en coquille (coulée ou coulée et vieillie) ;
- Aciers inoxydables austénitiques : 1.4472 et Biodur^{®}108 .

Les différents matériaux ci-dessus peuvent en outre être traités à leur surface, soit par de la structuration ou par modification chimique (diffusion d'atomes dans la matrice d'origine, par exemple par implantation ionique comme décrit dans la demande CH0883/20 au nom de la demanderesse). L'application d'un revêtement visant à améliorer encore la tribologie, n'est pas exclue, par exemple une couche d'alliage CuSnZn, comme décrit dans la demande CH0284/20 au nom de la demanderesse).

On pourra également incorporer des traceurs fluorescents afin de donner des meilleures possibilités de suivi du process de lubrification.

La présente description a été donnée à titre d'illustration non limitative de l'invention. L'homme du métier pourra apporter des compléments à sa portée, sans toutefois sortir du cadre de l'invention défini par les revendications.

## Revendications

1. Procédé de lubrification d'un arbre de balancier d'une pièce d'horlogerie mettant en œuvre un lubrifiant dont la composition est à base de cyclopentane multi-alkylés (MAC), ledit arbre de balancier étant en matériau amagnétique.

2. Procédé selon la revendication 1, **caractérisé en ce que** le lubrifiant est une huile.

3. Procédé selon la revendication 2, **caractérisé en ce que** ladite huile présente une viscosité comprise entre 40 mPa.s et 2200 mPa.s à 40°C.

4. Procédé selon la revendication 3, **caractérisé en ce que** ladite huile présente une viscosité comprise entre 40 et 250 mPa.s, de préférence entre 50 et 120 mPa.s à 40°C.

5. Procédé selon l'une des revendications 2 à 4, **caractérisé en ce que** l'huile comprend au moins un additif parmi les additifs suivants : anti-usure, anti-oxydation, modificateur de frottement, un additif Extrême-Pression et un modificateur d'indice de viscosité.

6. Procédé selon la revendication 1, **caractérisé en ce que** le lubrifiant est une graisse, comprenant une huile de base dont la composition comprend au moins un cyclopentane multi-alkylés et un agent épaississant.

7. Procédé selon la revendication 6, **caractérisé en ce que** l'agent épaississant est choisi parmi des particules inorganiques ou organiques, des cires ou des savons métalliques.

8. Procédé selon la revendication 7, **caractérisé en ce que** l'agent épaississant est des particules de PTFE.

9. Procédé selon l'une des revendications 7 et 9, **caractérisé en ce que** la graisse présente un grade compris entre 3 et 00, selon l'échelle NLGI (National Lubricating Grease Institute).

10. Procédé selon l'une des revendications précédentes, **caractérisé en ce que** ledit arbre de balancier est en verre métallique massif, en céramique, en un alliage Inconel, en un alliage ISO P, en un alliage ISO S, en un alliage ISO H ou en un alliage acier inoxydable austénitique.

11. Procédé selon la revendication 10, caractérisé en que le lubrifiant est une huile dont la viscosité est comprise entre 40mPa.s et 250mPa.s, préférentiellement comprise entre 50mPa.s et 120mPa.s, à 40°C.

12. Utilisation d'un lubrifiant dont la composition est à base de cyclopentane multi-alkylés (MAC) pour la lubrification d'un arbre de balancier d'une pièce d'horlogerie, ledit arbre de balancier étant en matériau amagnétique.

## Patentansprüche

1. Verfahren zum Schmieren einer Unruhwelle einer Uhr, bei dem ein Schmiermittel verwendet wird, dessen Zusammensetzung auf mehrfach alkyliertes Cyclopentan (MAC) basiert ist, wobei die Unruhwelle aus einem nichtmagnetischen Material besteht.

2. Verfahren nach Anspruch 1, **dadurch gekennzeichnet, dass** das Schmiermittel ein Öl ist.

3. Verfahren nach Anspruch 2, **dadurch gekennzeichnet, dass** das Öl eine Viskosität zwischen 40 mPa.s und 2200 mPa.s bei 40°C aufweist.

4. Verfahren nach Anspruch 3, **dadurch gekennzeichnet, dass** das Öl eine Viskosität zwischen 40 und 250 mPa.s, vorzugsweise zwischen 50 und 120 mPa.s, bei 40°C aufweist.

5. Verfahren nach einem der Ansprüche 2 bis 4, **dadurch gekennzeichnet, dass** das Öl mindestens einen der folgenden Additive enthält: Verschleißschutz, Antioxidation, Reibungsmodifizierer, ein Extrem-Druck-Additiv und einen Viskositätsindexmodifizierer.

6. Verfahren nach Anspruch 1, **dadurch gekennzeichnet, dass** das Schmiermittel ein Fett ist, das ein Basisöl umfasst, dessen Zusammensetzung mindestens ein mehrfach alkyliertes Cyclopentan und ein Verdickungsmittel umfasst.

7. Verfahren nach Anspruch 6, **dadurch gekennzeichnet, dass** das Verdickungsmittel aus anorganischen oder organischen Partikeln, Wachsen oder Metallseifen ausgewählt ist.

8. Verfahren nach Anspruch 7, **dadurch gekennzeichnet, dass** das Verdickungsmittel PTFE-Partikel sind.

9. Verfahren nach einem der Ansprüche 7 oder 9, **dadurch gekennzeichnet, dass** das Fett einen Grad zwischen 3 und 00 nach der NLGI-Skala (National Lubricating Grease Institute) aufweist.

10. Verfahren nach einem der vorhergehenden Ansprüche, **dadurch gekennzeichnet, dass** die Unruhwelle aus massivem metallischem Glas, Keramik, einer Inconel-Legierung, einer ISO P-Legierung, einer ISO S-Legierung, einer ISO H-Legierung oder einer austenitischen Edelstahllegierung besteht.

11. Verfahren nach Anspruch 10, **dadurch gekennzeichnet, dass** das Schmiermittel ein Öl mit einer Viskosität zwischen 40mPa.s und 250mPa.s, vorzugsweise zwischen 50mPa.s und 120mPa.s, bei 40°C ist.

12. Verwendung eines Schmiermittels, dessen Zusammensetzung auf mehrfach alkyliertes Cyclopentan (MAC) basiert ist, zur Schmierung einer Unruhwelle einer Uhr, wobei die Unruhwelle aus einem nichtmagnetischen Material besteht.

## Claims

1. Method of lubricating a balance shaft of a timepiece using a lubricant whose composition is based on multi-alkylated cyclopentane (MAC), said balance shaft being made of nonmagnetic material.

2. Method according to claim 1, **characterized in that** the lubricant is an oil.

3. Method according to claim 2, **characterized in that** said oil has a viscosity of between 40 mPa.s and 2200 mPa.s at 40°C.

4. Method according to claim 3, **characterized in that** said oil has a viscosity of between 40 and 250 mPa.s, preferably between 50 and 120 mPa.s at 40°C.

5. Method according to one of claims 2 to 4, **characterized in that** the oil comprises at least one of the following additives: anti-wear, anti-oxidation, friction modifier, an extreme pressure additive and a viscosity index modifier.

6. Method according to claim 1, **characterized in that** the lubricant is a grease, comprising a base oil whose composition comprises at least one multi-alkylated cyclopentane and a thickening agent.

7. Method according to claim 6, **characterized in that** the thickening agent is chosen from inorganic or organic particles, waxes or metal soaps.

8. Method according to claim 7, **characterized in that** the thickening agent is PTFE particles.

9. Method according to one of claims 7 and 9, **characterized in that** the grease has a grade of between 3 and 00, according to the NLGI (National Lubricating Grease Institute) scale.

10. Method according to one of the preceding claims, **characterized in that** said balance shaft is made of solid metallic glass, ceramic, an Inconel alloy, an ISO P alloy, an ISO S alloy, an ISO H alloy or an austenitic stainless steel alloy.

11. Method according to claim 10, **characterized in that** the lubricant is an oil with a viscosity of between 40mPa.s and 250mPa.s, preferably between 50mPa.s and 120mPa.s, at 40°C.

12. Use of a lubricant whose composition is based on multi-alkylated cyclopentane (MAC) for lubricating a balance shaft of a timepiece, said balance shaft being made of nonmagnetic material.
